# FASCICULE DE BREVET EUROPEEN

(11) **EP 0 374 009 B1**
(45) Date de publication et mention de la délivrance du brevet: **08.06.1994**
(21) Numéro de dépôt: 89403382.8
(22) Date de dépôt: 06.12.1989
(51) Int. Cl.: A47L 15/46, A47L 15/42

(54) **Procédé de lavage de la vaisselle et lave-vaiselle mettant en oeuvre ce procédé**
Verfahren und Maschine zum Spülen von Geschirr
Process and machine for washing the dishes

(30) Priorité: 16.12.1988 FR 8816623
(43) Date de publication de la demande: 20.06.1990
(73) Titulaire: ESSWEIN S.A., F-85002 La Roche-sur-Yon (FR)
(72) Inventeur: Geay, Jean-Claude, F-92045 Paris la Défense (FR); Didier, Laurent, F-92045 Paris la Défense (FR); Delavaud, Emile, F-92045 Paris la Défense (FR); Barbier, Camille, F-92045 Paris la Défense (FR); Gailledrat, Benoit, F-92045 Paris la Défense (FR)
(74) Mandataire: Chaverneff, Vladimir

(56) Documents cités:
- EP-A- 0 255 863
- US-A- 4 673 441

## Description

La présente invention concerne un procédé de lavage de la vaisselle et un lave-vaisselle mettant en oeuvre ce procédé.

Des lave-vaisselle connus comprennent habituellement au choix plusieurs programmes de fonctionnement préétablis, par exemple un programme pour vaisselle fragile ou délicate, un programme pour vaisselle peu sale, un programme pour vaisselle très sale. Le résultat de lavage d'une vaisselle dans ces appareils dépend d'une justesse de l'estimation de son degré de salissures et du choix du programme de fonctionnement. Pour un meilleur résultat de lavage, certains lave-vaisselle connus comportent en dehors d'un filtrage des grosses et moyennes salissures, un microfiltrage des petites particules de salissures qui souillent souvent la vaisselle lavée et rincée. Dans certains autres lave-vaisselle connus, un microfiltrage des salissures est accompagné de brèves et espacées vidanges ou microvidanges à travers leur microfiltre, qui nettoyent ou débarrasent celle-ci des salissures accumulées sur sa surface. Ce microfiltrage et ces microvidanges sont préfixés dans les programmes de fonctionnement préétablis de ces lave-vaisselle connus. Cependant, quel que soit le degré d'encrassement ou colmatage du microfiltre par des salissures qui traduit le degré de salissures de la vaisselle, le programme de lavage choisi ne change pas. Il en résulte que pour un lavage d'une vaisselle donnée dans ces appareils, le programme de fonctionnement est souvent mal adapté. Et malgré un microfiltrage et des microvidanges des salissures, une mauvaise estimation du degré de salissures de la vaisselle soumise au lavage et un mauvais choix d'un programme de fonctionnement pour le lavage de cette vaisselle entraînent toujours un mauvais résultat de lavage. En effet, si le degré d'encrassement du microfiltre se révèle fort durant le fonctionnement du lave-vaisselle, ce qui correspond en général à une vaisselle très sale, et si le programme de fonctionnement choisi est un programme destiné à une vaisselle peu sale le résultat de lavage de cette vaisselle est naturellement non satisfaisant. Si le degré d'encrassement du microfiltre se révèle faible durant le fonctionnement du lave-vaisselle, ce qui correspond en général à une vaisselle peu sale, et si le programme de fonctionnement choisi est un programme destiné à une vaisselle très sale, le résultat de lavage de cette vaisselle est satisfaisante mais au prix d'un indéniable gaspillage d'eau et d'énergie car un lavage d'une vaisselle peu sale n'exige pas une même durée et un même nombre de bains de lavage et de rinçage prévus dans un programme de fonctionnement pour une vaisselle très sale.

Dans certaines publications, comme dans la demande de brevet Européen 255 863 de LICENCIA ou dans le brevet Américain 4 673 441 de F.MAYERS, il est proposé d'effectuer des mesures de pression du ou des premiers bains du cycle de lavage, et déduire de ces mesures le degré de salissure de la vaisselle et ainsi, le type de programme de lavage à lancer. Cependant, des mesures effectuées en début de cycle risquent de ne pas correspondre au degré effectif de salissure de la vaisselle, certaines salissures ne se détachant de la vaisselle qu'après plusieurs bains. De plus, une fois le programme lancé, il n'est plus contrôlable.

La présente invention visant à éviter ces inconvénients, a pour objet un procédé de lavage de la vaisselle qui permet non seulement d'identifier le degré de salissures de la vaisselle pour décolmater le microfiltre mais de changer le programme de fonctionnement en cours contre un autre programme mieux adapté au degré identifié de salissures de la vaisselle afin d'obtenir automatiquement un excellent résultat de lavage et un meilleur coût.

L'invention a également pour objet un lave-vaisselle mettant en oeuvre ce procédé.

Selon l'invention, un procédé de lavage de la vaisselle dans un lave-vaisselle muni d'un liquide de lavage ou de rinçage chauffé et recyclé dont les salissures sont retenues par des filtres et/ou des microfiltres, et le degré de salissure de la vaisselle est identifié par le moyen des données physiques du liquide de lavage ou de rinçage au niveau du microfiltrage et/ou filtrage, telles que pressions de liquide, saisies au niveau des filtres et/ou microfiltres de salissures et débits de liquide à travers les microfiltres durant le déroulement d'un programme de fonctionnement préétabli pour un degré estimé de salissure de la vaisselle, caractérisé en ce qu'en vue d'optimiser pendant tout le déroulement du programme de lavage le fonctionnement d'un lave-vaisselle et l'adapter au degré de salissure de la vaisselle, le degré de salissure est identifié dans plusieurs bains de chaque programme, et le programme préétabli changé pour un autre programme préétabli lorsque le degré de salissure identifié est différent du degré précédemment identifié.
de la vaisselle.

Pour mieux faire comprendre l'invention, on en décrit ci-après un certain nombre d'exemples de réalisation, illustrés par des dessins ci-annexés dont :
- la figure 1 représente une vue partielle et schématique d'un lave-vaisselle mettant en oeuvre le procédé de l'invention et muni d'une pompe de vidange tournant dans les deux sens, et
- la figure 2 représente une vue partielle et schématique d'une variante de réalisation du lave-vaisselle de la figure 1 dans lequel est montée une pompe de vidange tournant dans un seul sens.

Un lave-vaisselle 1 illustré dans la figure 1 comprend une cuve intérieure 2 et une carrosserie extérieure 3. Dans la cuve 2 sont montés un panier a vaisselle inférieur 4, un panier à vaisselle supérieur 5, un moulinet d'arrosage inférieur 6, un moulinet d'arrosage supérieur 7. Dans la partie inférieure de la cuve 2 sont regroupées, sur un fond de cuve 10, une pompe de recyclage 11 munie d'une canalisation de guidage d'eau refoulée 12 vers le moulinet d'arrosage inférieur 6, une pompe de vidange ayant deux sens de rotation 17, un collecteur d'entrée 18 de la pompe de vidange 17, une conduite d'évacuation 19 à clapet anti-retour 21 de la pompe de vidange 17, un filtre de grosses et moyennes salissures 15, et un microfiltre de petites particules de salissures 16 muni d'une conduite de communication 20 avec le collecteur d'entrée 18 de la pompe de vidange 17.

Le liquide de lavage ou de rinçage est chauffé par des résistances électriques 8 montées à proximité du fond 10 de la cuve 2. Les autres organes et accessoires du lave-vaisselle 1 étant de types connus ne sont pas représentés.

Lors d'un fonctionnement du lave-vaisselle 1, la pompe de recyclage 11 tourne et envoie du liquide de lavage ou rinçage dans les moulinets d'arrosage 6 et 7 qui arrosent la vaisselle entreposée dans les paniers 4 et 5. Le liquide, chargé de salissures et tombant de la vaisselle, traverse le filtre 15 qui retient les grosses et moyennes salissures, avant d'être admis de nouveau dans la pompe de recyclage 11 et recommencer un nouveau cycle. Pendant ce temps, la pompe de vidange 17 tourne dans un sens dit sens de microfiltrage, aspire parallèlement avec la pompe de recyclage 11, du liquide filtré par le filtre 15 qui est encore chargé de petites particules de salissures, et le refoule dans le collecteur d'entrée 18 où une partie du courant de ce liquide entre dans la conduite de communication 20 traverse le microfiltre 16 et retourne dans la partie de la cuve 2 située au-dessus du filtre 15, et le reste du courant de ce liquide, guidé par le collecteur d'entrée 18, traverse le filtre 15 et retourne également dans la partie de la cuve 2 située au-dessus de ce filtre 15. Le microfiltre 16 retient des petites particules de salissures et clarifie au fur et à mesure le liquide de lavage ou de rinçage.

La quantité de salissures retenues par les filtres 15 et microfiltres 16 représente le degré de salissures de la vaisselle.

L'encrassement du filtre 15 et du microfiltre 16 a pour effet une diminution du débit respectif de liquide à travers ces filtres et microfiltres, une augmentation de la pression du liquide au niveau notamment du microfiltre.

De ce fait, la pression et/ou le débit du liquide de lavage ou rinçage au niveau de ces filtres 15 et/ou microfiltres 16 traduisent bien le degré de salissures de la vaisselle.

Selon l'invention, un procédé de lavage de la vaisselle dans un lave-vaisselle muni d'un liquide de lavage chauffé et recyclé dont les salissures sont retenues par des filtres et/ou microfiltres comprend d'une part une identification du degré de salissures de la vaisselle par le moyen des données physiques du liquide de lavage ou rinçage au niveau du microfiltrage et/ou filtrage telles que pressions de liquide saisies au niveau de ces filtres et/ou microfiltres, et débit de liquide à travers des microfiltres durant le déroulement d'un programme de fonctionnement, et d'autre part, un changement de ce programme de fonctionnement en fonction du degré de salissures identifié de la vaisselle.

Un programme de fonctionnement d'un lave-vaisselle préétabli pour un degré donné de salissures de la vaisselle comprend habituellement un cycle de lavage et un cycle de rinçage précédés éventuellement d'un cycle de prélavage et dont le nombre de bains, les températures des bains, et la durée des bains sont préfixés.

Selon le procédé de l'invention, dès que le degré de salissures de la vaisselle est identifié, le fonctionnement du lave-vaisselle change automatiquement et se conforme à un programme préétabli pour un degré donné de salissures de la vaisselle qui correspond à ce degré identifié de salissures de la vaisselle. Quand le degré de salissures de la vaisselle est fort, le programme de fonctionnement peut comporter un cycle de prélavage, et en général dans les cycles de lavage et de rinçage, un nombre de bains relativement grand, des températures de bains élevées (dans des limites admises) et des durées de bains longues.

Quand le degré de salissures de la vaisselle est faible, le programme de fonctionnement peut ne pas comporter de cycle de prélavage, et en général dans les cycles de lavage et de rinçage, un nombre de bains relativement petit, des températures de bains peu élevées et des durées de bains courtes.

Dans le lave-vaisselle 1, de courtes et espacées vidanges du microfiltre 16 dites microvidanges sont préétablies dans le programme de fonctionnement et effectuées par une rotation de la pompe de vidange 17 dans un sens dit sens de vidange où le liquide se trouvant dans le collecteur d'entrée 18, est aspiré par la pompe 17 et refoulé à l'extérieur, à travers la conduite d'évacuation 19. Une dépression est alors créée dans le microfiltre 16, et un courant de liquide de lavage traverse le microfiltre 16, de la cuve 2 vers le collecteur d'entrée 18, décolle les petites particules de salissures déposées sur la surface du microfiltre 16 et les entraîne dans la pompe de vidange 17 qui les évacue vers l'extérieur.

Quand les salissures sont abondantes et très adhérentes à la vaisselle, ces salissures ne se décollent de celle-ci qu'un temps relativement long après un début du fonctionnement du lave-vaisselle 1. Une seule et prématurée identification du degré de salissures de la vaisselle s'avère insuffisante pour une détermination d'un bon choix d'un programme de lavage du lave-vaisselle 1.

Selon l'invention, le procédé de lavage comprend une identification du degré de salissures de la vaisselle dans plusieurs bains de chaque programme de fonctionnement, et un changement successif de programmes préétablis de fonctionnement du lave-vaisselle, en fonction des degrés successifs de salissures identifiés de la vaisselle.

Le fonctionnement du lave-vaisselle est donc constamment optimal et adapté au degré de salissures de la vaisselle.

Le procédé de lavage comprend aussi, un changement du programme de fonctionnement du lave-vaisselle en fonction du degré de salissures de la vaisselle identifié dans le dernier des bains.

Dans l'exemple de réalisation illustré, le lave-vaisselle mettant en oeuvre le procédé de l'invention comprend d'une part, un capteur de données physiques du liquide de lavage ou de rinçage traduisant les degrés de salissures de la vaisselle 22, choisi parmi les capteurs de pression et les capteurs de débit du courant du liquide au niveau des filtres 15 et/ou microfiltres 16, et d'autre part, un programmateur 24 comportant plusieurs programmes de fonctionnement préétablis respectivement pour des degrés de salissures de la vaisselle situés dans des limites préfixées, et déclenchant l'exécution de l'un de ces programmes de fonctionnement préétablis, celui qui correspond aux données de salissures de la vaisselle saisies par le capteur 22.

Les capteurs de pression et les capteurs de débit servant à constituer le capteur de données traduisant les degrés de salissures de la vaisselle 22, et le programmateur 24 étant des dispositifs de types connus, ne sont pas décrits en détail dans la suite.

Lors d'une vidange du microfiltre 16 ou microvidange, la pompe de vidange 17 tourne dans le sens dit sens de vidange, le liquide de lavage ou rinçage est aspiré à la fois à travers le microfiltre 16 et le filtre 15 dans le collecteur d'entrée 18 et refoulé par la pompe 17 vers l'extérieur à travers la conduite d'évacuation 19. A chaque microvidange, une quantité prédéterminée de liquide de lavage ou rinçage est perdue. Dans cette quantité de liquide de lavage ou rinçage perdue, une partie seulement de celle-ci assure un nettoyage ou décolmatage du microfiltre 16 et le restant de cette quantité de liquide est évacué à pure perte.

Selon l'invention, pour éliminer cet inconvénient, dans le collecteur d'entrée 18 de la pompe de vidange 17 du lave-vaisselle 1, l'espace logeant la conduite 20 et menant au microfiltre 16 est séparé de l'espace conduisant au filtre 15 par un dispositif de commande de passage 26 qui ferme le passage durant un microfiltrage des salissures à travers le microfiltre 16 et durant une microvidange afin de limiter la perte de liquide à la seule quantité de liquide qui traverse le microfiltre 16 pour le nettoyer.

Le dispositif de commande de passage 26 est choisi parmi les électrovannes, les dispositifs à clapet commandé par un relais tel qu'un relais électromagnétique, un relais thermique et des dispositifs équivalents de types connus assurant la même fonction.

Dans une variante de réalisation illustrée schématiquement et partiellement dans la figure 2, le lave-vaisselle 1 comprend en dehors des éléments analogues indiqués par les mêmes numéros de référence que ceux représentés dans l'exemple de la figure 1, une pompe de vidange 30 tournant dans un seul sens qui, lors d'une vidange, aspire du liquide de lavage ou rinçage à travers le microfiltre 16 et un puits 36 du filtre 15, dans le collecteur d'entrée 18, le refoule et l'évacue à l'extérieur à travers une conduite de vidange 31 à clapet anti-retour 32. Au cours d'un lavage ou d'un rinçage, une partie du liquide refoulé par la pompe de recyclage 11 est captée par une conduite de dérivation 33 dans le collecteur d'entrée 18 pour être dirigée dans le microfiltre 16 en vue d'un microfiltrage des salissures, le clapet 26 étant fermé, la conduite de dérivation 33 étant branchée à la conduite de guidage d'eau 12 de la pompe 11 ou directement à un point non représenté du corps de pompe du côté de refoulement de la pompe 11.

Un clapet de limitation de pression 35 du liquide est monté dans le collecteur d'entrée 18 et règle une ouverture du clapet à une valeur de pression inférieure à une hauteur d'une colonne prédéterminée de liquide retenu dans une conduite de vidange 31 pour éviter tout débordement de liquide à travers cette conduite de vidange 31 durant un microfiltrage des salissures et toute surpression de liquide dommageable au microfiltre 16 et à l'efficacité du lavage. Dans cette variante de réalisation, le dispositif de commande de passage 26 est fermé durant un microfiltrage des salissures afin d'orienter tout le liquide capté vers le microfiltre 16, et durant une microvidange à travers le microfiltre 16 pour éviter toute perte inutile du liquide, et ouvert durant une vidange du lave-vaisselle afin d'évacuer rapidement de la cuve 2, du liquide de lavage ou de rinçage dont une partie traverse le microfiltre 16 pour le nettoyer ou le décolmater.

## Revendications

1. Procédé de lavage de la vaisselle dans un lave-vaisselle muni d'un liquide de lavage ou de rinçage chauffé et recyclé dont les salissures sont retenues par des filtres et/ou des microfiltres, et le degré de salissure de la vaisselle est identifié par le moyen des données physiques du liquide de lavage ou de rinçage au niveau du microfiltrage et/ou filtrage, telles que pressions de liquide, saisies au niveau des filtres et/ou microfiltres de salissures et débits de liquide à travers les microfiltres durant le déroulement d'un programme de fonctionnement préétabli pour un degré estimé de salissures de la vaisselle, caractérisé en ce qu'en vue d'optimiser pendant tout le déroulement du programme de lavage le fonctionnement d'un lavevaisselle et l'adapter au degré de salissure de la vaisselle, le degré de salissure est identifié dans plusieurs bains de chaque programme, et le programme preétabli changé pour un autre programme préétabli lorsque le degré de salissure identifié est différent du degré précédemment identifié.

2. Lave-vaisselle mettant en oeuvre un procédé de lavage de la revendication 1, ayant des filtres et des microfiltres pour salissures, ce lave-vaisselle comprenant d'une part, un capteur de données physiques du liquide de lavage ou de rinçage traduisant les degrés de salissure de la vaisselle (22) choisi parmi les capteurs de pression et les capteurs de débits du courant de liquide au niveau des filtres (15) et/ou microfiltres (16), et d'autre part, un programmateur (24) comportant plusieurs programmes de fonctionnement préétablis respectivement pour des degrés de salissures de la vaisselle situés dans des limites préfixées et déclenchant l'exécution de l'un de ces programmes de fonctionnement préétabli, celui qui correspond aux degrés de salissures de la vaisselle saisis par le capteur de données (22).

3. Lave-vaisselle selon la revendication 2, ayant une pompe de recyclage (11), une pompe de vidange (17) tournant dans les deux sens, un sens dit de vidange et un sens dit de microfiltrage de salissures, et un collecteur d'entrée (18) mettant en communication la pompe de vidange (17) à la fois avec un filtre (15) et un microfiltre (16), caractérisé en ce qu'il comprend dans le collecteur d'entrée (18) de la pompe de vidange (17), un dispositif de commande de passage (26) qui sépare l'espace menant au filtre (15), de l'espace conduisant au microfiltre (16), ferme le passage durant un microfiltrage des salissures, et durant une microvidange.

4. Lave-vaisselle selon la revendication 3 caractérisé en ce que le dispositif de commande de passage (26) est choisi parmi les électrovannes et les dispositifs à clapet commandé par un relais tel qu' un relais électromagnétique, un relais thermique.

5. Lave-vaisselle selon la revendication 2, ayant une pompe de recyclage (11), une pompe de vidange (30) tournant dans un seul sens, et un collecteur d'entrée (18) mettant en communication la pompe de vidange (17) à la fois avec un filtre (15) et un microfiltre (16), caractérisé en ce que le collecteur d'entrée (18) comprend une conduite de dérivation (33) le reliant à une canalisation de guidage (12) de liquide refoulé de la pompe de recyclage (11), et captant une partie du liquide refoulé par celle-ci en vue d'un microfiltrage de salissures, un clapet de limitation de pression (35) réglé pour une ouverture du clapet à une valeur de pression inférieure à une hauteur d'une colonne prédéterminée de liquide retenu dans une conduite de vidange (31), et un dispositif de commande de passage (26) qui sépare son espace intérieur en espace menant à un puits (36) du filtre (15) et en espace conduisant au microfiltre (16), ferme le passage durant une vidange du lave-vaisselle, et durant un microfiltrage de salissures et une microvidange à travers le microfiltre (16).

6. Lave-vaisselle selon la revendication 2, ayant une pompe de recyclage (11), une pompe de vidange (30) tournant dans un seul sens, et un collecteur d'entrée (18) mettant en communication la pompe de vidange (17) à la fois avec un filtre (15) et un microfiltre (16), caractérisé en ce que le collecteur d'entrée (18) comprend une conduite de dérivation (33) le reliant à un point du corps de pompe du côté du refoulement de la pompe de recyclage (11), et captant une partie du liquide refoulé par celle-ci en vue d'un microfiltrage de salissures, un clapet de limitation de pression (35) réglé pour une ouverture du clapet à une valeur de pression inférieure à une hauteur d'une colonne prédéterminée de liquide retenu dans une conduite de vidange (31), et un dispositif de commande de passage (26) qui sépare son espace intérieur en espace menant à un puits (36) du filtre (15) et en espace conduisant au microfiltre (16), ferme le passage durant une vidange du lave-vaisselle, et durant un microfiltrage de salissures et une micro-vidange à travers le microfiltre (16).

## Claims

1. Method of washing-up in a dishwasher provided with a heated and recycled washing or rinsing liquid from which the dirt is retained by filters and/or microfilters, and the degree of dirtiness of the washing-up is identified by means of physical data of the washing or rinsing liquid at the level of the microfiltering and/or filtering, such as liquid pressures, dirt picked up by the dirt filters and/or microfilters and flow rates of liquid through the microfilters during the running of a pre-established operation programme for an estimated degree of dirt in the washing-up, characterized in that, with a view to optimizing the operation of a dishwasher throughout the running of the washing programme and to adapt it to the degree of dirtiness of the washing-up, the degree of dirtiness is identified in several washing cycles of each programme, and the pre-established programme is changed for another pre-established programme when the degree of dirtiness identified is different from the previously identified degree of dirtiness.

2. Dishwasher implementing a washing method of Claim 1, having filters and microfilters for the dirt, this dishwasher comprising, on the one hand, a sensor for physical data of the washing or rinsing liquid, manifesting the degrees of dirtiness of the washing-up (22), which sensor is chosen from among pressure sensors and sensors of flow rates of the flow of liquid through the filters (15) and/or microfilters (16) and, on the other hand, a programmer (24) including several pre-established operation programmes, respectively for degrees of dirtiness of the washing-up lying within prefixed limits and triggering the execution of one of these preestablished operation programmes, namely the one which corresponds to the degrees of dirtiness of the washing-up picked up by the data sensor (22).

3. Dishwasher according to Claim 2, having a recycling pump (11), a draining pump (17) rotating in both directions, a so-called draining direction and a so-called dirt microfiltering direction, and an entry manifold (18) connecting the draining pump (17) both to a filter (15) and to a microfilter (16), characterized in that it comprises, in the entry manifold (18) of the draining pump (17), a passage control device (26) which separates the space leading to the filter (15) from the space leading to the microfilter (16), closes the passage during microfiltering of dirt, and during microdraining.

4. Dishwasher according to Claim 3, characterized in that the passage control device (26) is chosen from solenoid valves and valve devices controlled by a relay such as an electromagnetic relay or a thermal relay.

5. Dishwasher according to Claim 2, having a recycling pump (11), a draining pump (30) rotating in a single direction, and an entry manifold (18) connecting the draining pump (17) both to a filter (15) and to a microfilter (16), characterized in that the entry manifold (18) comprises a branch pipe (33) joining it to a pipeline (12) for guiding liquid delivered by the recycling pump (11), and picking up a portion of the liquid delivered thereby with a view to microfiltering of dirt, a pressure-limiting valve (35) adjusted to open the valve at a pressure value less than a predetermined height of a column of liquid retained in a draining pipe (31), and a passage control device (26) which separates its internal space into a space leading to a well (36) of the filter (15) and into a space leading to the microfilter (16), closes the passage during drainage of the dishwasher and during microfiltering of dirt and microdraining through the microfilter (16).

6. Dishwasher according to Claim 2, having a recycling pump (11), a draining pump (30) rotating in a single direction, and an entry manifold (18) connecting the draining pump (17) both to a filter (15) and to a microfilter (16), characterized in that the entry manifold (18) comprises a branch pipe (33) joining it to a point of the pump body on the side of the delivery of the recycling pump (11), and picking up a portion of the liquid delivered thereby with a view to microfiltering of dirt, a pressure-limiting valve (35) adjusted to open the valve at a pressure value less than a predetermined height of a column of liquid retained in a draining pipe (31), and a passage control device (26) which separates its internal space into a space leading to a well (36) of the filter (15) and into a space leading to the microfilter (16), closes the passage during drainage of the dishwasher and during microfiltering of dirt and microdraining through the microfilter (16).

## Patentansprüche

1. Verfahren zum Spülen von Geschirr in einem Geschirrspüler mit einer Wasch- oder Spülflüssigkeit, die erwärmt und umgewälzt wird und deren Schmutzpartikel von Filtern und/oder Mikrofiltern zurückgehalten werden, wobei der Verschmutzungsgrad des Geschirrs anhand von physikalischen Daten der Wasch- oder Spülflüssigkeit in Höhe des Mikrofilters und/oder Filters, wie z.B. anhand des Drucks der Flüssigkeit in Höhe der Filter und/oder Mikrofilter und des Flüssigkeitsdurchsatzes durch die Mikrofilter während des Ablaufs eines vorgegebenen Betriebsprogramms für einen geschätzten Verschmutzungsgrad des Geschirrs erfaßt wird, dadurch gekennzeichnet, daß zur Optimierung des Betriebs und zur Anpassung an den Verschmutzungsgrad des Geschirrs während des ganzen Programmablaufs der Verschmutzungsgrad in mehreren Bädern jedes Programms identifiziert wird und das vorgegebene Programm gegen ein anderes vorgegebenes Programm ausgetauscht wird, wenn der identifizierte Verschmutzungsgrad sich von dem vorher identifizierten Verschmutzungsgrad unterscheidet.

2. Geschirrspüler zur Durchführung eines Spülverfahrens nach Anspruch 1, mit Filtern und Mikrofiltern für Verunreinigungen, wobei der Geschirrspüler einerseits eine Meßsonde für physikalische Daten der Wasch- oder Spülflüssigkeit, die den Verschmutzungsgrad des Geschirrs (22) angibt und unter Druckmeßsonden oder Durchsatzmeßsonden für den Flüssigkeitsstrom in Höhe der Filter (15) und/oder Mikrofilter (16) ausgewählt wird, und andererseits ein Programmteil (24) enthält, das mehrere vorgegebene Betriebsprogramme für verschiedene Verschmutzungsgrade des Geschirrs in vorgegebenen Grenzen enthält und die Ausführung eines dieser vorgegebenen Betriebsprogramme startet, das dem durch die Datenmeßsonde (22) erfaßten Verschmutzungsgrad des Geschirrs entspricht.

3. Geschirrspüler nach Anspruch 2 mit einer Umwälzpumpe (11), einer Abwasserpumpe (17) mit zwei Drehrichtungen, nämlich einer Richtung zum Abpumpen und einer Richtung zum Mikrofiltern der Verunreinigungen, und mit einem Eingangskollektor (18), der die Abwasserpumpe (17) mit einem Filter (15) und mit einem Mikrofilter (16) in Verbindung bringt, dadurch gekennzeichnet, daß im Eingangskollektor (18) der Abwasserpumpe (17) eine Anordnung zur Durchlaßsteuerung (26) vorgesehen ist, die den zum Filter (15) führenden Raum von dem zum Mikrofilter (16) führenden Raum trennt und den Durchlaß während einer Mikrofiltrierphase und während einer Reinigung des Mikrofilters sperrt.

4. Geschirrspüler nach Anspruch 3, dadurch gekennzeichnet, daß die Vorrichtung zur Durchlaßsteuerung (26) ein Elektroventil oder eine durch ein Relais, zum Beispiel ein elektromagnetisches Relais oder ein thermisches Relais gesteuerte Klappenanordnung ist.

5. Geschirrspüler nach Anspruch 2 mit einer Umwälzpumpe (11), einer Abwasserpumpe (30), die nur in einer Richtung dreht, und einem Eingangskollektor (18), der die Abwasserpumpe (17) sowohl mit dem Filter (15) als auch mit einem Mikrofilter (16) in Verbindung bringt, dadurch gekennzeichnet, daß der Eingangskollektor (18) eine Abzweigleitung (33), die diesen Kollektor mit einem Führungskanal (12) der von der Umwälzpumpe (11) abgegebenen Flüssigkeit verbindet und einen Teil der von dieser Pumpe geförderten Flüssigkeit für eine Mikrofiltrierung ableitet, eine Druckbegrenzungsklappe (35), die bei einem Druck unterhalb einer vorgegebenen Flüssigkeitssäule in einer Abwasserleitung (31) öffnet, und eine Vorrichtung (26) zur Durchlaßsteuerung enthält, die den Innenraum in einen zu einer Senke (36) des Filters (15) führenden Raum und in einen zum Mikrofilter (16) führenden Raum teilt und den Durchlaß während einer Abpumpphase des Geschirrspülers sowie während einer Mikrofiltrierphase und einer Mikrofilterreinigungsphase sperrt.

6. Geschirrspüler nach Anspruch 2 mit einer Umwälzpumpe (11), einer Abwasserpumpe (30), die nur in einer Richtung dreht, und einem Eingangskollektor (18), der die Abwasserpumpe sowohl mit einem Filter (15) als auch mit einem Mikrofilter (16) in Verbindung bringt, dadurch gekennzeichnet, daß der Eingangskollektor (18) eine Abzweigleitung (33) enthält, die den Kollektor mit einem Punkt des Pumpenkörpers auf der Druckseite der Umwälzpumpe (11) verbindet und einen Teil der von dieser Pumpe geförderten Flüssigkeit für eine Mikrofiltrierung ableitet, eine Druckbegrenzungsklappe (35), die bei einem Druck unterhalb einer vorgegebenen Flüssigkeitssäule in einer Abwasserleitung (31) öffnet, und eine Vorrichtung (26) zur Durchlaßsteuerung enthält, die den Innenraum in einen zu einer Senke (36) des Filters (15) führenden Raum und in einen zum Mikrofilter (16) führenden Raum teilt und den Durchlaß während einer Abpumpphase des Geschirrspülers sowie während einer Mikrofiltrierphase und einer Mikrofilterreinigungsphase sperrt.
